# EUROPÄISCHE PATENTSCHRIFT

(11) **EP 2 839 900 B1**
(45) Veröffentlichungstag und Bekanntmachung des Hinweises auf die Patenterteilung: **12.07.2017**
(21) Anmeldenummer: 14161805.8
(22) Anmeldetag: 26.03.2014
(51) Int. Cl.: B21K 5/10, B23B 31/00, B21J 5/12

(54) **Verfahren und Vorrichtung zur Herstellung eines mit einer Endfläche versehenen Verbindungsabschnitts als Teil eines Werkzeuges**
Method and device for manufacturing a connection section with an end section as part of a tool
Procédé et dispositif de fabrication d'une section de raccordement pourvue d'une face terminale comme élément d'un outil

(30) Priorität: 25.06.2013 DE 102013010495
(43) Veröffentlichungstag der Anmeldung: 25.02.2015
(73) Patentinhaber: Mac Panther GmbH, 28199 Bremen (DE)
(72) Erfinder: Kleine, Michael, 28832 Achim (DE)
(74) Vertreter: Eisenführ Speiser

(56) Entgegenhaltungen:
- DE-A1-102010 018 791
- DE-B4- 19 604 279
- DE-C2- 3 015 893
- DE-U1- 8 433 275

## Beschreibung

Die Erfindung betrifft ein Verfahren zur Herstellung eines mit einer Endfläche versehenen Verbindungabschnitts durch Einprägung als Teil eines Werkzeuges, insbesondere eines axialbeweglich in der Werkzeugaufnahme eines Bohrhammers befestigten Bohrers oder Meißels, oder auch als Teil einer Verbindungsstange, wobei der Verbindungsabschnitt mindestens eine Längsnut oder Längsfläche aufweist, von denen mindestens eine zur Endfläche des Verbindungsabschnitts hin zumindest teilweise geschlossen ist. Die Erfindung betrifft ferner eine Vorrichtung zur Fertigung eines Verbindungsabschnitts als Teil eines Werkzeugs, insbesondere eines axialbeweglich in der Werkzeugaufnahme eines Bohrhammers befestigten Bohrers oder Meißels durch Einprägung.

Verfahren und Vorrichtungen der eingangs genannten Art sind grundsätzlich bekannt.

Aufgabe der Erfindung ist daher, ein verbessertes Verfahren sowie eine verbesserte Vorrichtung zur Herstellung von Verbindungsabschnitten für Stangen, Bohrer und Meißel bereitzustellen.

Diese Aufgabe wird erfindungsgemäß durch ein Verfahren gemäß Anspruch 1 gelöst.

Die Erfindung umfasst die Erkenntnis, dass Bohrer und Verbindungsstangen üblicherweise auf spanenden Werkzeugmaschinen gefertigt werden, was zu einem erhöhten Materialverbrauch aufgrund der anfallenden Späne führt und zudem verhältnismäßig lange Fertigungszeiten benötigt. Deshalb hat es immer wieder Überlegungen gegeben, derartige Verbindungsabschnitte mittels Umformung herzustellen. In der EP 2 181 783 B1 wird ein Verfahren zur Herstellung einer Stange sowie eine Stange beschrieben, welche beispielsweise als Pendelstütze für ein Fahrwerk im Automobilbau eingesetzt werden kann. Es hat sich dabei jedoch gezeigt, dass die in der EP 2 181 783 B1 vorgeschlagene Stange nicht für höhere axiale Zugkräfte geeignet ist, da der erzielte Hinterschnitt bei wärmeren Temperaturen einem umspritzten Kunststoffteil nicht ausreichend Widerstand entgegensetzt. Da der Übergang vom dünneren zylindrischen Teil zum gestauchten dickeren Abschnitt zudem kontinuierlich verläuft, stellt dieser Übergang keinen klar begrenzenden Stopp bzw. Anschlag bereit. Lediglich die in Figur 8 der EP 2 181 783 B1 dargestellte Lösung hat sich in der Praxis auch für höhere Belastungen bewehrt. Dabei muss der Hinterschnitt in einem separaten Arbeitsgang mittels Walzen erzeugt werden, was zu erhöhten Kosten führt. Zur Fertigung von Verbindungsabschnitten bei Hammerbohrern (dort meist als Einsteckende bezeichnet) - insbesondere sogenannten SDS-plus-Bohrern - sind Lösungen zur Fertigung mittels Umformen bekannt. Eine Fertigung dieser Art ist in der DE 84 33 275 U1 beschrieben. Dabei werden die Nuten durch Fließpressen zur Endfläche offen eingebracht und nachträglich durch Stauchen verschlossen. In der Praxis hat sich dieser Vorschlag nicht realisieren lassen, da beim Schließen der Nuten durch Stauchen diese sich gleichfalls verformen und somit ihre Funktion nicht erfüllen können. In der DE 199 15 303 A1 wird beschrieben, das Einsteckende mit den offenen und geschlossenen Nuten durch Fließpressen oder Schmiedeverfahren herzustellen. Auch hier findet sich kein Hinweis, wie das Problem der Verformung der Nuten bei dem jeweils notwendigen zweiten Umformvorgang gelöst wird. Nach der EP 2 361 702 A1 werden zur Lösung dieses Problems Füllkörper in die Nuten eingeführt, um beim anschließenden Stauchen die Form der Nuten zu erhalten. Problematisch ist hierbei, dass für das Schließen der Nuten mittels Stauchen erhebliche axiale Kräfte benötigt werden. Im Falle, dass ein SDS-plus-Einsteckende von 10mm Durchmesser auf seiner Arbeitsseite (in Bohrrichtung gesehen) für einen Bohrer von etwa 5mm Bohrdurchmesser ausgelegt ist, ergibt sich das Problem, dass beim Stauchen der Endfläche der Abschnitt mit 5mm Bohrdurchmesser gleichfalls mit gestaucht werden kann, was beim Auswerfen des Bohrerrohlings oft zu Auswerfernadelbrüchen führt. Daher wurde in der EP 2458131 vorgeschlagen, das Schließen der Nut als Warm- oder Halbwarmumformung vorzunehmen. Hierdurch werden die benötigten Axialkräfte stark reduziert und das geschilderte Problem vermieden. Allerdings führt das Erwärmen zu einem zusätzlichen kostenintensiven Arbeitsschritt. Das Kaltaufstauchen hat auch noch einen weiteren schwerwiegenden Nachteil: durch das vorherige Einformen der Längsnuten ist die Endfläche vor dem Stauchen sehr stark gewellt und weist teilweise sogar Grat auf Beim anschließenden Stauchen verformt sich diese Endfläche derart, dass es in diesem Abschnitt zu Materialfaltungen kommt. In der z.B. durch Axialschläge des Bohrhammers höchstbelasteten Endzone des Bohrers können derartige Materialfehler zu Brüchen führen, wobei die Bruchteile oft zu Schäden des Bohrhammers führen. Weiterhin hat sich gezeigt; dass das Einformen der Längsnuten und das Schließen der Endfläche mittels Stauchen aufgrund der mit jedem Arbeitsschritt durchzuführenden großen Umformarbeit die mögliche Produktionstaktzahl begrenzt. - In der nicht vorveröffentlichten EP 13158919 wird zur Vermeidung der vorgenannten Nachteile vorgeschlagen insbesondere die Verriegelungsnuten, in mindestens zwei Schritten herzustellen. Durch die Aufteilung der Fertigung der Verriegelungsnut auf zwei Schritte wird erreicht, dass jeder Schritt mit deutlich geringerer Kraft. erfolgt. Als Nachteil dieses Verfahrens hat sich herausgestellt, dass der der Endfläche zugewandte Abschnitt der Verriegelungsnut sich nicht oder nur sehr schwer beim Stauchvorgang so Formen läßt, dass die gewünschte Kontur reproduzierbar erzeugt wird. - Insgesamt hat sich auch gezeigt, dass die in den verschiedenen Patentschriften vorgeschlagene Aufteilung zur Fertigung der Verriegelungsnuten auf mehrere Arbeitsschritte technisch schwierig zu realisieren ist, zu Mehrkosten führt und bei Fertigung auf einer Mehrstufenpresse mindestens zwei Stufen für diese Nut erforderlich sind.

Aus der DE 3015893 ist ein Verfahren sowie eine Vorrichtung zum Herstellen von Mitnahmenuten am Aufnahmeschaft von Bohr und Meisselwerkzeugen bekannt.

Bei dem erfindungsgemäßen Verfahren wird in einem Schritt a) ein Bohrerhalbzeug oder eine Stange mit einer im Wesentlichen zylinder- oder mehreckförmigen, insbesondere quadratischen, Umfangsoberfläche bereitgestellt. In einem Schritt b) wird der Verbindungsabschnitt in eine Schließmatrize eingeführt. In einem Schritt c) wird die mindestens eine Längsnut durch radiales Zustellen von einem oder mehreren in der Schließmatrize beweglichen Umformkörpern eingeprägt, wodurch eine Längung des Verbindungsabschnittes und im Bereich der Längsnut eine Querschnittsflächenverkleinerung bewirkt wird.

Der Begriff "Längung" ist im Rahmen der vorliegenden Erfindung bevorzugt als Längenänderung, insbesondere Erhöhung der Länge des Bohrerhalbzeugs in einer Längsrichtung, zu verstehen. Die Querschnittsflächenverkleinerung kann im Rahmen der vorliegenden Erfindung einerseits als eine Verminderung der Querschnittsfläche im Bereich der Längsnut quer zu einer Längsrichtung des Bohrerhalbzeugs aber auch als Verkleinerung der Querschnittsfläche im Bereich der Längsnut entlang der Längsrichtung verstanden werden. - Das erfindungsgemäße Verfahren ist wesentlich einfacher als die bisher vorgeschlagenen Lösungen und vermeidet deren Nachteile.

Das verwendete Material weist bevorzugt eine Festigkeit in einem Bereich von einschließlich 800 bis einschließlich 1000 N/mm² auf. Hierdurch können Produkte mit größerer Haltbarkeit hergestellt werden, da überraschenderweise das Einprägen auch bei diesen Festigkeiten möglich ist, indem etwa die Schließmatrize die höheren Kräfte konstruktiv durch vorgespannte Ummantelungen oder durch Hartmetallverstärkungen ertragen kann.

Gemäß einer bevorzugten Ausführungsform des erfindungsgemäßen Verfahrens erfolgt das Einprägen ohne Vorformen der Längsnut, insbesondere ohne Vorformen der Längsnut in dem Bohrerhalbzeug oder der Stange. Dies erfolgt bevorzugt bei einem Umformgrad im Bereich von oberhalb 20 % bis einschließlich 45 %, weiter bevorzugt oberhalb von 24 % bis einschließlich 38 %.

Nach einer weiteren bevorzugten Ausführungsform des erfindungsgemäßen Verfahrens werden die radial beweglichen Umformkörper in Aussparungen der Schließmatrize geführt. Erfindungsgemäß begrenzt ein Stempel, der bei Beginn des Einprägevorgangs einen Abstand von der Endfläche des Verbindungsabschnitts hat, welcher kleiner ist als die durch die Einprägung bewirkte Längung des Verbindungsabschnitts, die ungehinderte Längung des Verbindungsabschnitts. Dadurch wird insbesondere erreicht, dass der der Endfläche zugekehrte Bereich der Längsnut präzise den Umformkörper abbildet. Ein bevorzugter Abstand des Stempels von der Endfläche des Verbindungsabschnitts vor dem Einprägen liegt zwischen 0,2mm und 4,0 mm. Dieses Ergebnis kann auch durch einen gefederten Stempel, der schon bei Beginn des Einprägens auf die Endfläche des Verbindungsabschnitts drückt, erzielt werden.

Nach einer anderen bevorzugten Ausführungsform des erfindungsgemäßen Verfahrens wird während des Schrittes c) zusätzlich mindestens eine zur Endfläche des Verbindungsabschnitts offene Mitnahmenut oder -fläche durch radiales Zustellen von in der Schließmatrize beweglichen Umformkörpern mittels Einprägen erzeugt. Das Einprägen der Mitnahmenut ist im Rahmen der vorliegenden Erfindung bevorzugt derart zu verstehen, dass die zur Endfläche hin geschlossene Verriegelungsnut und die zur Endfläche hin offene Mitnahmenut gleichzeitig eingeprägt werden. Auf diese Weise sind alle Längsnuten des Verbindungsabschnitts besonders wirtschaftlich und technisch einfach in nur einer Matrize zu fertigen. Dies erfolgt bevorzugt bei einem Umformgrad im Bereich von oberhalb 20 % bis einschließlich 45 %, weiter bevorzugt von einschließlich 25% bis einschließlich 40 %, noch weiter bevorzugt von einschließlich 30 % bis einschließlich 37 %.

In einer anderen bevorzugten Ausführungsform des erfindungsgemäßen Verfahrens wird vor dem Schritt c) zusätzlich mindestens eine weitere zur Endfläche des Verbindungsabschnitts offene Mitnahmenut oder -fläche in einem vorgelagerten Umformschritt durch Verjüngen, Fließpressen oder andere Umformmethoden erzeugt. Hierbei erfolgt die Umformung für den Schritt c) bevorzugt bei einem Umformgrad im Bereich von oberhalb 20 % bis einschließlich 35 %, weiter bevorzugt von einschließlich 23 % bis einschließlich 32 %, noch weiter bevorzugt von einschließlich 25 % bis einschließlich 30 %.

Bei einer weiteren bevorzugten Ausführungsform des erfindungsgemäßen Verfahrens weist die Schließmatrize eine dem Verbindungsabschnitt zugewandte, insbesondere nach innen gerichtete Kontur auf, die korrespondierend zu der vor dem Schritt c) vorhandenen Außenkontur des Verbindungsabschnitts ausgebildet ist und wobei die zur Endfläche des Verbindungsabschnitts offenen Nuten oder Flächen durch entsprechende Ausformung der Matrize oder durch Füllkörper ausgefüllt sind.

In einer weiteren bevorzugten Ausführungsform des erfindungsgemäßen Verfahrens wird nach dem Schritt c) mindestens eine zur Endfläche des Verbindungsabschnitts offene Mitnahmenut oder -fläche in einem nachgelagerten Umformschritt durch Verjüngen, Einprägen oder andere Umformmethoden erzeugt und dabei ist die zuerst erzeugte Nut durch entsprechende Ausformung der Matrize oder durch Füllkörper ausgefüllt. Das Erzeugen der zur Endfläche des Verbindungsabschnitts offenen Mitnahmenut erfolgt bei einem Umformgrad von oberhalb 15 % bis einschließlich 40 %, weiter bevorzugt von oberhalb 18 % bis einschließlich 37 %, noch weiter bevorzugt von einschließlich 22 % bis einschließlich 32 %.

Die unterschiedlichen Umformgrade berücksichtigen die verschiedenen Querschnittsformen der Verriegelungsnuten und Mitnahmenuten, da z.B. Nuten mit rundem Nutengrund einen deutlich größeren Eindringwiderstand den Umformkörpern entgegensetzen als Nuten mit eckigem Nutengrund.

Bei einer noch weiteren bevorzugten Ausführungsform des erfindungsgemäßen Verfahrens erfolgt das Einprägen in Schritt c) und oder das Umformen der weiteren Nuten in zwei oder mehr Teilformschritten.

In einer bevorzugten Fortbildung des erfindungsgemäßen Verfahrens weisen die Umformkörper in Schritt c) an ihren Randbereichen Ausformungen, bevorzugt Fasen, auf, die den Materialfluss beim Einprägen begrenzen. Hierdurch kann der Randbereich exakt ausgeformt werden.

Nach einer weiteren bevorzugten Ausführungsform des erfindungsgemäßen Verfahrens wird die Endfläche des Verbindungsabschnitts, insbesondere im Bereich der späteren zur Endfläche des Verbindungsabschnitts offenen Längsnuten, sich, bevorzugt trichterförmig, zur Endfläche öffnend vorgeformt

Bei einer noch weiteren bevorzugten Ausführungsform des erfindungsgemäßen Verfahrens werden die Verbindungsabschnitte an beiden Enden einer Stange eingeprägt.

Ein weiterer Aspekt der Erfindung betrifft eine Vorrichtung zur Fertigung eines Verbindungsabschnitts als Teil eines Werkzeugs, insbesondere eines axialbeweglich in der Werkzeugaufnahme eines Bohrhammers befestigten Bohrers oder Meißels, oder als Teil einer Stange gemäß dem unabhängigen Anspruch 8.

Dabei weist der Verbindungsabschnitt eine Endfläche und eine im Wesentlichen zylinder- oder mehrkantförmige, insbesondere quadratische, Umfangsoberfläche auf. Die Vorrichtung umfasst ferner eine Schließmatrize mit mindestens einem, zumindest radial beweglichen und in Aussparungen der Schließmatrize angeordneten Umformkörper, mittels welchem mindestens eine Verriegelungsnut durch Einprägen formbar ist.

Gemäß einer bevorzugten Ausführungsform umfasst die erfindungsgemäße Vorrichtung eine Schließmatrize, mittels welcher mit zumindest radial beweglichen und in Aussparungen der Schließmatrize angeordneten Umformkörpern Verriegelungsnuten und zur Endfläche offene Längsnuten oder-flächen durch Einprägen formbar sind

Nach einer weiteren bevorzugten Ausführungsform umfasst die erfindungsgemäße Vorrichtung eine Matrize, mittels welcher mindestens eine Längsnut oder Längsfläche in die Umfangsoberfläche durch Fließpressen oder Verjüngen formbar ist, und eine Schließmatrize mit zumindest radial beweglichen Umformkörpern, mittels welcher mindestens eine Verriegelungsnut durch Einprägen formbar ist.

In der erfindungsgemäßen Vorrichtung ragt in die Schließmatrize ein Stempel in Längsrichtung des Bohrerhalbzeugs oder der Stange, wobei dieser Stempel derart einstellbar ist, dass er bei Beginn des Einprägevorgangs einen Abstand von der Endfläche des Verbindungsabschnitts hat, welcher kleiner ist als die durch die Einprägung bewirkte Längung des Verbindungsabschnitts oder als gefederter Stempel auf die Endfläche des Verbindungsabschnitts drückt.

Bei einer noch weiteren bevorzugten Ausführungsform werden die Umformkörper der Schließmatrize durch konisch, keilförmig oder nockenförmig ausgebildete Betätigungsglieder radial bewegt.

Bevorzugte Ausführungsformen der Erfindung werden beispielhaft anhand der beiliegenden Figuren beschrieben. Es zeigen:
- Figuren 1 bis 3: Zwischenprodukte eines erfindungsgemäßen Verbindungsabschnitts, der nach einem Ausführungsbeispiel des erfindungsgemäßen Verfahrens gefertigt wird,
- Fig. 4: eine Detailansicht des in Fig. 2 gezeigten Verbindungsabschnitts,
- Fig. 5: eine Draufsicht des in den Figuren 2 und 4 gezeigten Verbindungsabschnitts,
- Fig. 6: eine Schnittansicht der in Fig. 5 gezeigten Schnittlinie C-C,
- Fig. 7: eine Schnittansicht der in Fig. 5 gezeigten Schnittlinie B-B,
- Fig. 8: eine Detailansicht des in Fig. 3 gezeigten Verbindungsabschnitts,
- Fig. 9: eine Draufsicht des in den Figuren 3 und 8 gezeigten Verbindungsabschnitts,
- Fig. 10: eine Schnittansicht der in Fig. 9 gezeigten Schnittlinie B-B,
- Fig. 11: eine Schnittansicht der in Fig. 9 gezeigten Schnittlinie C-C,
- Fig. 12: ein erstes Ausführungsbeispiels einer erfindungsgemäßen Vorrichtung in einer Schnittansicht und
- Fig. 13: ein zweites Ausführungsbeispiels einer erfindungsgemäßen Vorrichtung in einer Schnittansicht.

Fig. 1 zeigt ein Zwischenprodukt eines Verbindungsabschnitts 100, der nach einem Ausführungsbeispiel des erfindungsgemäßen Verfahrens gefertigt wird. Der Verbindungsabschnitt 100 bildet einen Teil eines Bohrerhalbzeugs 102 mit einer zylinderförmigen Umfangsoberfläche 104. Zudem weist der Verbindungsabschnitt 100 eine Endfläche 106 auf. Fig. 1 zeigt den erfindungsgemäß gefertigten Verbindungsabschnitt 100 in einem Rohzustand 110 vor dem Einprägen von Längsnuten. Gemäß dem in Fig. 1 gezeigten Ausführungsbeispiel wird in einem Verfahrensschritt a) des erfindungsgemäßen Verfahrens zur Herstellung eines mit einer Endfläche 106 versehenen Verbindungsabschnitts 100 der Rohzustand 110 in Form des Bohrerhalbzeugs 102 bereitgestellt.

Die Figuren 2 und 4-7 zeigen den in Fig. 1 gezeigten Verbindungsabschnitt 100 als Zwischenprodukt 120, nachdem in einem Verfahrensschritt b) der Verbindungsabschnitt 100 in eine Schließmatrize 128, wie sie in den Figuren 12 und 13 gezeigt ist, eingeführt wurde und nachdem in einem Verfahrensschritt c) eine Längsnut 122 eingeprägt wurde. Das Einprägen erfolgt dabei ohne Vorformen der Längsnut 122 in dem Bohrerhalbzeug 102. Die eingeprägte Längsnut 122 ist zur Endfläche 106 des Verbindungsabschnitts 100 hin geschlossen und bildet eine Verriegelungsnut 124.

Die Figuren 3 und 8-11 zeigen den in den Figuren 1, 2 und 4-7 gezeigten Verbindungsabschnitt 100 als Zwischenprodukt 160, nachdem in einem weiteren Verfahrensschritt eine Längsnut 162 eingeprägt wurde. Die eingeprägte Längsnut 162 ist zur Endfläche 106 des Verbindungsabschnitts 100 hin offen und bildet eine Drehmitnahmenut 164.

Das Einprägen gemäß Verfahrensschritt c) kann mittels einer Vorrichtung 126, wie sie in Fig. 12 in einem ersten Ausführungsbeispiel gezeigt ist, oder mittels einer Vorrichtung 226, wie sie in Figur 13 in einem zweiten Ausführungsbeispiels gezeigt ist, erfolgen. Die Figur 12 bzw. 13 zeigt die Vorrichtung 126 bzw. 226 in einem ersten Zustand C1 vor dem Einprägen und einem zweiten Zustand C2 während des oder nach dem Einprägen.

Fig. 12 zeigt die Vorrichtung 126 in einer Schnittansicht in den zwei Zuständen C1 und C2, in Betrachtungsrichtung oben vor dem Einprägen und unten während oder nach dem Einprägen. Die Vorrichtung 126 umfasst eine Schließmatrize 128, welche Aussparungen 130 aufweist. In den Aussparungen 130 sind, in einer Radialrichtung 132 beweglich, Umformkörper 134 angeordnet. Wenn diese Umformkörper 134 radial nach innen zugestellt werden, werden Verriegelungsnuten 124 in dem Verbindungsabschnitt 100 geformt. Bei dem Einprägen gemäß Verfahrensschritt c), wie es in Fig. 12 gezeigt ist, wird eine Längung des Verbindungsabschnitts 100 in einer Längsrichtung 136 bewirkt. Durch die Längung stößt die Endfläche 106 gegen einen Stempel 138, welcher vor dem Prägen einen Abstand abhängig von der Längung des Verbindungsabschnitts 100 durch das Einprägen zur Endfläche 106 aufweist.

Mittels Betätigungsgliedern 140, welche eine nach innen gerichtete konische Fläche 142 aufweisen, werden die Umformkörper 134 radial zugestellt, wenn die Betätigungsglieder 140 sich in Längsrichtung 136 bewegen.

Fig. 13 zeigt die Vorrichtung 226 als zweites Ausführungsbeispiel. Die Vorrichtung 226 ist ähnlich zu der in Fig. 12 gezeigten Vorrichtung 126 aufgebaut. Gleiche und funktionsgleiche Elemente sind dabei mit denselben Bezugszeichen versehen. Um Unterschied zu der in Fig. 12 gezeigten Vorrichtung weist die Vorrichtung 226 einen Stempel 238 auf, welcher mittels einer Feder 250, in Längsrichtung 136 federnd gelagert ist.

### Bezugszeichen

- 100: Verbindungsabschnitt
- 102: Bohrerhalbzeug
- 104: Umfangsoberfläche
- 106: Endfläche
- 110: Rohzustand
- 120: Zwischenprodukt
- 122: Längsnut
- 124: Verriegelungsnut
- 126: Vorrichtung
- 128: Schließmatrize
- 130: Aussparungen
- 132: Radialrichtung
- 134: Umformkörper
- 136: Längsrichtung
- 138: Stempel
- 140: Betätigungsglieder
- 160: Zwischenprodukt
- 162: Längsnut
- 164: Drehmitnahmenut
- 226: Vorrichtung
- 238: Stempel
- 250: Feder

## Patentansprüche

1. Verfahren zur Herstellung eines mit einer Endfläche versehenen Verbindungabschnitts (100) als Teil eines Werkzeuges, insbesondere eines axialbeweglich in der Werkzeugaufnahme eines Bohrhammers befestigbaren Bohrers oder Meißels, oder als Teil einer Verbindungsstange,
- wobei der Verbindungsabschnitt (100) mindestens eine Längsnut (122) aufweist, von denen mindestens eine zur Endfläche (106) des Verbindungsabschnitts hin zumindest teilweise geschlossen ist,
- **gekennzeichnet durch** die Verfahrensschritte
a) Bereitstellen eines Bohrerhalbzeugs (102) oder einer Stange mit einer im Wesentlichen zylinder- oder mehreckförmigen, insbesondere quadratischen, Umfangsoberfläche (104),
b) Einführen des Verbindungsabschnitts (100) in eine Schließmatrize (128),
c) Einprägen der mindestens einen Längsnut (122) durch radiales Zustellen von einem oder mehreren in der Schließmatrize (128) beweglichen Umformkörpern (134), wodurch eine Längung des Verbindungsabschnittes (100) und im Bereich der Längsnut (122) eine Querschnittsflächenverkleinerung bewirkt wird,
- **dadurch gekennzeichnet, dass** ein Stempel (138), der bei Beginn des Einprägevorgangs einen Abstand von der Endfläche (106) des Verbindungsabschnitts (100) hat, welcher kleiner ist als die durch die Einprägung verursachte Längung des Verbindungsabschnitts (100), oder ein gefederter Stempel (238) auf die Endfläche (106) drückt, wodurch die Längung des Verbindungsabschnitts (100) begrenzt wird.

2. Verfahren nach Anspruch 1, wobei das Einprägen ohne Vorformen der Längsnut (122), insbesondere ohne Vorformen der Längsnut (122) in dem Bohrerhalbzeug (102) oder der Stange, erfolgt.

3. Verfahren nach einem der vorstehenden Ansprüche, wobei während des Schrittes c) zusätzlich mindestens eine zur Endfläche (106) des Verbindungsabschnitts (100) offene Mitnahmenut (164) oder -fläche durch radiales Zustellen von in der Schließmatrize (128) beweglichen Umformkörpern mittels Einprägen erzeugt wird.

4. Verfahren nach einem der Ansprüche 1 - 2, wobei vor dem Schritt c) zusätzlich mindestens eine weitere zur Endfläche (106) des Verbindungsabschnitts (100) offene Mitnahmenut (164) oder -fläche in einem vorgelagerten Umformschritt durch Verjüngen, Fließpressen oder andere Umformmethoden erzeugt wird, oder wobei nach dem Schritt c) mindestens eine zur Endfläche (106) des Verbindungsabschnitts (100) offene Mitnahmenut (164) oder -fläche in einem nachgelagerten Umformschritt durch Verjüngen, Einprägen oder andere Umformmethoden erzeugt wird, und dabei die zuerst erzeugte Nut durch entsprechende Ausformung der Matrize oder durch Füllkörper ausgefüllt ist.

5. Verfahren nach Anspruch 1 - 2 und 4, wobei die Schließmatrize (128) eine dem Verbindungsabschnitt (100) zugewandte, insbesondere nach innen gerichtete Kontur aufweist, die korrespondierend zu der vor dem Schritt c) vorhandenen Außenkontur des Verbindungsabschnitts (100) ausgebildet ist und wobei die zur Endfläche (106) des Verbindungsabschnitts (100) offenen Nuten oder Flächen durch entsprechende Ausformung der Matrize oder durch Füllkörper ausgefüllt sind.

6. Verfahren nach einem der vorstehenden Ansprüche, wobei das Einprägen in Schritt c) und oder das Umformen der weiteren Nuten (162) in zwei oder mehr Teilformschritten erfolgt.

7. Verfahren nach einem der vorstehenden Ansprüche, wobei die Umformkörper (134) im Schritt c) an ihren Randbereichen Ausformungen, bevorzugt Fasen, aufweisen, die den Materialfluss beim Einprägen begrenzen.

8. Vorrichtung zur Fertigung eines Verbindungsabschnitts (100) als Teil eines Werkzeugs, insbesondere eines axialbeweglich in der Werkzeugaufnahme eines Bohrhammers befestigten Bohrers oder Meißels, wobei der Verbindungsabschnitt (100) eine Endfläche (106) und eine im Wesentlichen zylinder- oder mehrkantförmige, insbesondere quadratische, Umfangsoberfläche (104) aufweist, oder als Teil einer Stange, umfassend:
eine Schließmatrize (128) mit mindestens einem, zumindest radial beweglichen und in Aussparungen der Schließmatrize (128) angeordneten Umformkörper (134),
mittels welchem mindestens eine Verriegelungsnut (124) durch Einprägen formbar ist,
**dadurch gekennzeichnet, dass** in die Schließmatrize (128) ein Stempel (138; 238) in Längsrichtung (136) des Bohrerhalbzeugs (102) oder der Stange ragt und wobei dieser Stempel (138) derart einstellbar ist, dass er bei Beginn des Einprägevorgangs einen Abstand von der Endfläche (106) des Verbindungsabschnitts (100) hat, welcher kleiner ist als die durch die Einprägung bewirkte Längung des Verbindungsabschnitts (100) oder als gefederter Stempel (238) auf die Endfläche (106) des Verbindungsabschnitts (100) drückt.

9. Vorrichtung nach Anspruch 8, umfassend:
eine Schließmatrize (128), mittels welcher mit zumindest radial beweglichen und in Aussparungen der Schließmatrize (128) angeordneten Umformkörpern (134) Verriegelungsnuten (124) und zur Endfläche (106) offene Längsnuten (162) oder - flächen durch Einprägen formbar sind.

10. Vorrichtung nach Anspruch 8, umfassend:
- eine Matrize, mittels welcher mindestens eine Längsnut oder Längsfläche in die Umfangsoberfläche (104) durch Fließpressen oder Verjüngen formbar ist, und
- eine Schließmatrize (128) mit zumindest radial beweglichen Umformkörpern (134), mittels welcher mindestens eine Verriegelungsnut (124) durch Einprägen formbar ist.

11. Vorrichtung nach einem der Ansprüche 8 bis 10,
wobei die Umformkörper (134) der Schließmatrize (128) durch konisch oder keilförmig ausgebildete Betätigungsglieder (140) radial bewegt werden.

## Claims

1. Method for producing a connecting section (100), provided with an end face, as part of a tool, in particular of a bit or a chisel which can be fastened in an axially mobile fashion in the tool holder of a hammer drill, or as part of a connecting rod,
- wherein the connecting section (100) comprises at least one longitudinal groove (122), at least one of which is at least partially closed towards the end face (106) of the connecting section,
- **characterised by** the method steps
a) providing a semi-finished bit (102) or a rod having an essentially cylindrical or polygonal, in particular square, circumferential surface (104),
b) inserting the connecting section (100) into a closable die (128),
c) impressing the at least one longitudinal groove (122) by radial movement of one or more shaping bodies (134) which can be moved in the closable die (128), so that elongation of the connecting section (100) and, in the region of the longitudinal groove (122), a cross-sectional area reduction are induced,
- **characterised in that** a stamp (138), which at the start of the impressing process has a distance from the end face (106) of the connecting section (100) that is less than the elongation of the connecting section (100) induced by the impressing, or a sprung stamp (238) presses on the end face (106), so that the elongation of the connecting section (100) is limited.

2. Method according to Claim 1, wherein the impressing is carried out without preforming of the longitudinal groove (122), in particular without preforming of the longitudinal groove (122) in the semi-finished bit (102) or the rod.

3. Method according to any one of the preceding claims, wherein during step c), at least one driver groove (164) or driver surface, which is open towards the end face (106) of the connecting section (100), is additionally produced by impressing by means of radial movement of shaping bodies which can be moved in the closable die (128).

4. Method according to either one of Claims 1-2, wherein before step c), at least one driver groove (164) or driver surface, which is open towards the end face (106) of the connecting section (100), is additionally produced in a preceding shaping step by narrowing, extrusion or other shaping methods, or wherein after step c), is produced in a subsequent shaping step by narrowing, extrusion or other shaping methods, while the groove produced first is filled by corresponding shaping of the die or by fillers.

5. Method according to any one of Claims 1-2 and 4, wherein the closable die (128) has an, in particular inwardly directed, contour facing towards the connecting section (100), which is configured according to the outer contour, existing before step c), of the connecting section, and wherein the grooves or surfaces which are open towards the end face (106) of the connecting section (100) are filled by corresponding shaping of the die or by fillers.

6. Method according to any one of the preceding claims, wherein the impressing in step c) or the shaping of the further grooves (126) is carried out in two or more shaping sub-steps.

7. Method according to any one of the preceding claims, wherein the shaping bodies (134) in step c) have shapings in their edge regions, in particular chamfers, which limit the material flow during the impressing.

8. Device for manufacturing a connecting section (100) as part of a tool, in particular of a bit or a chisel which can be fastened in an axially mobile fashion in the tool holder of a hammer drill, the connecting section (100) having an end face (106) and an essentially cylindrical or polygonal, in particular square, circumferential surface (104), or as part of a rod, comprise:
a closable die (128) having at least one at least radially movable shaping body (134), which are arranged in the recesses of the closable die (128) and by means of which at least one locking groove (128) can be formed by impressing,
**characterised in that** a stamp (138; 238) projects into the closable die (128) in the longitudinal direction (136) of the semi-finished bit (102) or the rod, and wherein
this stamp (138) can be adjusted in such a way that, at the start of the impressing process, it has a distance from the end face (106) of the connecting section (100) that is less than the elongation of the connecting section (100) induced by the impressing, or presses as a sprung stamp (238) on the end face (106) of the connecting section (100) is limited.

9. Device according to Claim 8, comprising:
a closable die (128), by means of which locking grooves (124) and longitudinal grooves (162) for longitudinal surfaces, which are open towards the end face (106) can be formed by impressing with at least radially mobile shaping bodies (134) arranged in recesses of the closable die (128).

10. Device according to Claim 8, comprising:
- a die, by means of which at least one longitudinal groove or longitudinal surface can be formed in the circumferential surface (104) by extrusion or narrowing, and
- a closable die (128) which has at least radially mobile shaping bodies (134) and by means of which at least one locking groove (124) can be formed by impressing.

11. Device according to any one of Claims 8 to 10,
wherein the shaping bodies (134) of the closable die (128) are moved radially by conically shaped or wedge-shaped actuation elements (140).

## Revendications

1. Procédé servant à fabriquer une section de raccordement (100) pourvue d'une face d'extrémité en tant que partie d'un outil, en particulier d'un foret ou d'un trépan pouvant être fixé de manière mobile axialement dans le porte-outil d'un marteau perforateur ou
en tant que partie d'une tige de raccordement,
- dans lequel la section de raccordement (100) présente au moins une rainure longitudinale (122), dont au moins une est fermée au moins en partie en direction de la face d'extrémité (106) de la section de raccordement,
- **caractérisé par** les étapes de procédé consistant à :
a) mettre à disposition un produit semi-fini de foret (102) ou une tige comprenant une surface périphérique (104) sensiblement de forme cylindrique ou de forme polygonale, en particulier carrée ;
b) introduire la section de raccordement (100) dans une matrice de fermeture (128) ;
c) estamper l'au moins une rainure longitudinale (122) par un rapprochement radial d'un ou de plusieurs corps de mise en forme (134) mobiles dans la matrice de fermeture (128), ce qui permet de provoquer un allongement de la section de raccordement (100) et, dans la zone de la rainure longitudinale (122), une réduction de la face de section transversale,
- **caractérisé en ce qu'**un poinçon (138), qui a, au début de l'opération d'estampage, une distance par rapport à la face d'extrémité (106) de la section de raccordement (100) qui est inférieure à l'allongement de la section de raccordement (100) provoqué par l'estampage, ou **en ce qu'**un poinçon (238) sur ressorts exerce une pression sur la face d'extrémité (106), ce qui permet de limiter l'allongement de la section de raccordement (100).

2. Procédé selon la revendication 1, dans lequel l'estampage est effectué sans façonnage préalable de la rainure longitudinale (122), en particulier sans façonnage préalable de la rainure longitudinale (122) dans le produit semi-fini de forage (102) ou dans la tige.

3. Procédé selon l'une quelconque des revendications précédentes, dans lequel, au cours de l'étape c), en supplément, au moins une rainure d'entraînement (164) ou une face d'entraînement ouverte en direction de la face d'extrémité (106) de la section de raccordement (100) est produite par un rapprochement radial de corps de mise en forme mobiles dans la matrice de fermeture (128) au moyen de l'estampage.

4. Procédé selon l'une quelconque des revendications 1 - 2, dans lequel, avant l'étape c), en supplément, au moins une autre rainure d'entraînement (164) ou face d'entraînement ouverte en direction de la face d'extrémité (106) de la section de raccordement (100) est produite lors d'une étape de mise en forme en amont par rétrécissement, par pressage par fluage ou par d'autres méthodes de mise en forme, ou dans lequel, après l'étape c), au moins une rainure d'entraînement (164) ou une face d'entraînement ouverte en direction de la face d'extrémité (106) de la section de raccordement (100) est produite, lors d'une étape de mise en forme en aval, par rétrécissement, par estampage ou par d'autres méthodes de mise en forme et, dans ce cadre, la rainure produite en premier lieu est remplie par une déformation correspondante de la matrice ou par des corps de remplissage.

5. Procédé selon la revendication 1 - 2 et 4, dans lequel la matrice de fermeture (128) présente un contour tourné vers la section de raccordement (100), en particulier dirigé vers l'intérieur, lequel est réalisé de manière à correspondre au contour extérieur, présent avant l'étape c), de la section de raccordement (100) et dans lequel les rainures ou surfaces ouvertes en direction de la face d'extrémité (106) de la section de raccordement (100) sont remplies par une déformation correspondante de la matrice ou par des corps de remplissage.

6. Procédé selon l'une quelconque des revendications précédentes, dans lequel l'estampage à l'étape c) ou la mise en forme des autres rainures (162) sont effectués en deux étapes de façonnage partiel ou plus.

7. Procédé selon l'une quelconque des revendications précédentes, dans lequel les corps de mise en forme (134) présentent, à l'étape c), au niveau de leurs zones de bord, des déformations, de manière préférée des chanfreins, qui délimitent le flux de matériau lors de l'estampage.

8. Dispositif servant à confectionner une section de raccordement (100) en tant que partie d'un outil, en particulier d'un foret ou d'un trépan fixé de manière mobile axialement dans le porte-outil d'un marteau perforateur, dans lequel la section de raccordement (100) présente une face d'extrémité (106) et une surface périphérique (104) sensiblement de forme cylindrique ou de forme polygonale, en particulier carrée, ou en tant que partie d'une tige, comprenant
une matrice de fermeture (128) pourvue au moins d'un corps de mise en forme (134) au moins mobile radialement et disposé dans des évidements de la matrice de fermeture (128), au moyen duquel au moins une rainure de verrouillage (124) peut être façonnée par estampage,
**caractérisé en ce qu'**un poinçon (138 ; 238) dépasse dans la matrice de fermeture (128) dans la direction longitudinale (136) du produit semi-fini de forage (102) ou de la tige et dans lequel
ledit poinçon (138) peut être réglé de telle manière qu'il a, au début de l'opération d'estampage, une distance par rapport à la face d'extrémité (106) de la section de raccordement (100) qui est inférieure à l'allongement, provoqué par l'estampage, de la section de raccordement (100), ou qu'il exerce une pression sur la face d'extrémité (106) de la section de raccordement (100) en tant que poinçon (238) sur ressorts.

9. Dispositif selon la revendication 8, comprenant :
une matrice de fermeture (128), au moyen de laquelle des rainures de verrouillage (124) et des rainures longitudinales (162) ou des faces longitudinales ouvertes en direction de la face d'extrémité (106) peuvent être façonnées par des corps de mise en forme (134) au moins radialement mobiles et disposés dans des évidements de la matrice de fermeture (128) .

10. Dispositif selon la revendication 8, comprenant :
- une matrice, au moyen de laquelle au moins une rainure longitudinale ou une face longitudinale peut être façonnée dans la surface périphérique (104) par pressage par fluage ou par rétrécissement, et
- une matrice de fermeture (128) pourvue de corps de mise en forme (134) au moins radialement mobiles, au moyen de laquelle au moins une rainure de verrouillage (124) peut être façonnée par estampage.

11. Dispositif selon l'une quelconque des revendications 8 à 10,
dans lequel les corps de mise en forme (134) de la matrice de fermeture (128) sont déplacés radialement par des organes d'actionnement (140) réalisés de manière conique ou de manière à présenter une forme de coin.
